# EUROPÄISCHE PATENTSCHRIFT

(11) **EP 0 303 790 B1**
(45) Veröffentlichungstag und Bekanntmachung des Hinweises auf die Patenterteilung: **24.02.1993**
(21) Anmeldenummer: 88109576.4
(22) Anmeldetag: 15.06.1988
(51) Int. Cl.: D21H 25/06, D21H 23/68, D21H 27/10, B65D 85/32, B05D 1/02, B41M 1/40, D21H 11/08, D21H 11/14, D21H 21/28, D21H 23/50

(54) **Herstellung von farbigen Eierverpackungen**
Manufacture of coloured egg packages
Fabrication d'emballage colorés pour oeufs

(30) Priorität: 19.06.1987 DE 3720265
(43) Veröffentlichungstag der Anmeldung: 22.02.1989
(73) Patentinhaber: BRODRENE HARTMANN A/S, DK-2800 Lyngby (DK)
(72) Erfinder: Genter, Vagn c/o Keil & Schaafhausen, D-6000 Frankfurt am Main (DE)
(74) Vertreter: Keil, Rainer A., Dipl.-Phys. Dr.

(56) Entgegenhaltungen:
- DE-A- 1 923 846
- DE-A- 2 458 443
- DE-C- 93 439
- DE-C- 193 297
- FR-A- 801 557
- GB-A- 1 317 881
- US-A- 2 317 436
- CHEMICAL ABSTRACTS, Band 96, Nr. 18, 3. Mai 1982, Seite 114, Zusammenfassung Nr. 144781k, Columbus, Ohio, US; K. KANEKO et al.: "Dyeing of paper. Spray dyeing"
- ABSTRACT BULLETIN OF THE INSTITUTE OF PAPER CHEMISTRY, Band 53, Nr. 10, April 1983, Seite 1139, Zusammenfassung Nr. 10544; D.M. CANFIELD: "Advantages of electric infrared as a drying supplement for water-borne coatings"

## Beschreibung

Die Erfindung bezieht sich auf ein Verfahren zur Herstellung von farbigen Eierverpackungen aus Holzschliff und/oder Altpapier (Papierpulpe), eine Vorrichtung zur Durchführung eines solchen Verfahrens sowie eine durch ein solches Verfahren hergestellte Eierverpackung.

Eierverpackungen, die aus Holzschliff und/oder Altpapier produziert werden, haben eine weiße bzw. mehr oder weniger graue Grundfarbe. Der Grauton hängt u.a. von dem Anteil des verwendeten Altpapiers und dem Maß, wie dieses bedruckt war, ab. Zur Beseitigung oder Aufhellung des Grautones kann man das Altpapier einem De-inking-Verfahren unterziehen, mit welchem es weitgehend von der Druckerschwärze befreit wird.

Zur Schaffung farbiger Eierverpackungen wird der weißen oder grauen Pulpe eine chemische Farbe zugegeben, bevor aus ihr Eierverpackungen entsprechender Farbgebung hergestellt werden. Dieses Verfahren hat mehrere erhebliche Nachteile. Für jede Farbe muß eine besondere farbige Pulpe angesetzt werden. Die Bildung der Eierverpackungen erfolgt in einer Anlage mittels Saugformen auf einem Saugrad, wobei Saugformen der unterschiedlichsten Eierverpackungstypen vorhanden sein müssen. Beim Übergang von einer Farbe zu einer anderen oder beim Übergang von einer Verpackungstype zu einer anderen sind Umstellungszeiten der Herstellungsanlage von einer Stunde und mehr erforderlich. Für diesen Zeitraum kann auf der Anlage nicht gefertigt werden. Nachteilig ist ferner, daß beim Anfärben der Pulpe insgesamt etwa 99 % Wasser mit angefärbt werden müssen, was einen erheblichen Farbverbrauch mit sich bringt. Demzufolge fallen auch erhebliche Mengen an angefärbtem Wasser an, die nur schwer zu klären sind. Hierfür sind große Klärbecken erforderlich. Das bei der Herstellung anfallende Abwasser einer bestimmten Farbe kann nur für die Neuherstellung einer Pulpe gleicher Farbgebung wieder verwendet werden. Ferner ist die Farbstellung bei dem bisherigen Herstellungsverfahren schwierig, da sie am nassen Produkt festgestellt werden muß. Diese ungenügende Kontrollmöglichkeit führt zu einem Ausschuß bis zu etwa 10% an Eierverpackungen. Darüberhinaus ist die Steuerung der Farbgebung außerordentlich schwierig, weil in einer Pulpe zum Erhalt des gewünschten Farbtons bspw. nur etwa 0,003 % Farbstoff enthalten sind. Die Farbe der Pulpe ändert sich ferner unkontrollierbar mit der Beschaffenheit des verwendeten Altpapiers bzw. dessen Anteil an der Pulpe, was unterschiedliche Grautöne der Pulpe mit sich bringt. Nachteilig ist ferner, daß eine einmal angesetzte farbige Pulpe noch am gleichen Tage verwendet werden muß. Dadurch daß der Farbstoff auch in der fertigen Eierverpackung in der Pulpe eingebunden ist, verliert die Farbe an Brillanz und bleicht schnell aus. Ferner muß beachtet werden, daß die Farbe mit den verpackten Eiern in Berührung kommt. All diese Probleme haben mit der Vielfalt der Verpackungstypen und der Vielfalt der gewünschten Farben erheblich zugenommen. Dennoch hat man bisher mangels anderer Lösung der Probleme weltweit an dem gleichen Herstellungsverfahren festgehalten.

Aus Chemical Abstracts, Vol. 96, Nr. 18, 03. Mai 1982, S. 114, Zusammenfassung Nr. 144781k ist lediglich ein Verfahren zum Einfärben von aus Altpapier hergestelltem Papier mit Hilfe eines Sprühvorganges an sich bekannt.

Die DE-A-2 458 443 offenbart ein Verfahren zur Herstellung von gefärbtem Papier oder gefärbter Pappe durch Anwendung von Polyalkylenimin und speziellen Reaktivfarbstoffen.

Das Verfahren umfaßt die Verfahrensschritte: Herstellung einer Aufschwemmung, Ausbreiten der Aufschwemmung in Form einer Matte oder Bahn, Entwässern der Matte oder Bahn und zusätzliches Behandeln der Rohmasse mit einem Polyalkylenimin und mit einem Reaktivfarbstoff. Beispielweise können Schachteln und andere Packungen aus dem mit Polyalkylenimin behandelten Papier oder der mit Polyalkylenimin behandelten Pappe hergestellt werden, worauf sie dann durch Anwendung der Reaktivfarbstoffe mittels Verfahren wie Spritzen oder Drucken gefärbt und/oder beschriftet werden können.

Der Erfindung liegt die Aufgabe zugrunde, ein Verfahren der eingangs genannten Art vorzuschlagen, das wirtschaftlicher und variabler ausführbar ist und zu einem verbesserten Verfahrensprodukt führt.

Diese Aufgabe wird erfindungsgemäß im wesentlichen dadurch gelöst, daß die Eierverpackung ihre endgültige äußere Farbe erst nach der Gießphase durch anschließendes Aufsprühen einer Farbe nur auf die Verpackungsaußenseite des Verpackungsgrundkörper erhält und daß der Wasseranteil der Farbe unmittelbar nach dem Aufsprühen durch schnelle Wärmeeinwirkung, z.B. Infrarotstrahlung und/oder Heißluft verdampft wird. Der in der Gießphase entstehende Grundkörper der Eierverpackung ist dabei vorzugsweise weiß oder grau oder einheitlich für alle Eierverpackungstypen und unabhängig von der endgültigen äußeren Farbe einheitlich einfarbig.

Hierdurch erreicht man eine Vielzahl von Vorteilen. Als Ausgangspunkt für die Herstellung von Eierverpackungen unterschiedlicher Farbgebung kann immer ein und diesselbe Papierpulpe dienen. Bei der Umstellung der Herstellungsanlage von einer Verpackungstype auf eine andere spielt die spätere Farbgebung überhaupt keine Rolle, da die Papierpulpe für die Herstellung des Grundkörpers für alle Verpackungstypen und endgültigen Farben gleich ist. Die Umstellung kann daher schnell und problemlos durch bloßen Austausch der Saugformen vorgenommen werden. Es kann auch einfacher auf Vorrat gefertigt werden. Schnell und einfach ist auch die Umstellung von einer Farbe auf die andere, da mit der Sprühanlage lediglich ein anderer Behälter für die Sprühfarbe gekoppelt werden muß. Dadurch können nur geringe Ausfallzeiten und wenig Ausschuß gewährleistet werden. Da die Farbe aufgesprüht wird, werden Unterschiede im vorzugsweise grauen oder weißen Grundton des Verpackungs-Grundkörpers abgedeckt. Der Farbstoff kommt, da er auf der Verpackungsoberfläche abgelagert wird, mit der gewünschten Brillanz zur Geltung. Man kommt auch mit geringeren Farbmengen aus, weil nicht die gesamte Papierpulpe eingefärbt werden muß. Der Farbton der eingesprühten Verpackung kann sofort gemessen und wirksam gesteuert werden, da der Farbstoffanteil in der Farbe 5-10%, statt etwa nur 0,003% in der Papierpulpe bei dem herkömmlichen Verfahren ausmacht. Es treten ferner keine Abwasserreinigungsprobleme, die umfangreiche Kläranlagen erfordern, auf. Wegen der Verwendung von Sprühdüsen ist das erfindungsgemäße Verfahren mit außerordentlich hoher Herstellungsgeschwindigkeit, d.h. beispielsweise mit einigen Hundert Verpackungen pro Minute, möglich. Besonders vorteilhaft ist die Maßnahme, die Eierverpackung nur auf ihrer Verpackungsaußenseite mit Farbe zu besprühen. Falls die Verpackung ein Karton bestehend aus einem Unterteil und einem Deckel ist, und der Karton sich in geschlossenem Zustand befindet, also wenn die beiden Verpackungshälften aufeinandergeklappt sind, erscheint die Eierverpackung dadurch zwar insgesamt in der gewünschten Farbe. Andererseits kommen aber die in der Eierverpackung aufgenommenen Eier im Gegensatz zu den nach herkömmlichen Verfahren hergestellten farbigen Eierverpackungen mit dem Farbstoff nicht in Berührung, so daß derartige Beeinträchtigungen bei der Wahl des Farbstoffes nicht berücksichtigt zu werden braucht. Ein Eindringen des Wassers in das Verpackungsmaterial wird dadurch weitgehend vermieden, daß der Wasseranteil der Farbe unmittelbar nach dem Aufsprühen durch schnelle Erwärmung z.B. Infrarotstrahlung und/oder Heißluft, verdampft wird. Mittels dieser Maßnahme läßt sich die zuvor erwähnte hohe Produktionsleistung mit verhältnismäßig einfachen Mitteln erreichen.

Vorzugsweise verwendet man eine einen organischen Pigmentfarbstoff bzw. Dispersionsfarbstoff enthaltende Farbe.

Um ein Ausbluten der Farbe zu vermeiden sind die Pigmentpartikel des Pigmentfarbstoffes vorzugsweise mit einem Befeuchtungsmittel oberflächenbehandelt. Dadurch wird eine bessere Benetzung mit den Bindemitteln der Farben erreicht, was bewirkt, daß die Pigmentpartikeln nicht von der aufgetrockneten Farbe losgerissen werden.

Die Farbe enthält als Bindemittel vorzugsweise ein wasserlösliches Polymer.

Ein weiteres besonders vorteilhaftes Merkmal der Erfindung ist darin zu sehen, daß die Farbe ein Wachs, vorzugsweise ein mikronisiertes Polyäthylenwachs, enthält. Hierdurch werden mehrere erhebliche Vorteile erreicht: Wenn das Wasser der aufgesprühten Farbe in die Verpackung aufgesaugt würde, wäre ein Aufbäumen der Pulpefasern an der Oberfläche unvermeidlich und die Verpackung würde auf ihrer Oberfläche außerordentlich rauh. Aufgrund des Wachsanteils in der Farbe, der beispielsweise bei 0,5 Gewichtsprozent liegen kann, wird das Aufsaugen des Wassers behindert und die Verdunstungsmöglichkeit des Wasseranteils der Farbe nach außen gefördert. Der Wachsanteil führt außerdem zu einer zusätzlichen Glättung der Oberfläche, wodurch das Entnesten der Verpackungen aus einem Stapel erheblich erleichtert wird. Außerdem wird die Gefahr, daß die Haut der Finger von Personen, die ständig derartige Verpackungen handhaben müssen, beschädigt wird, verringert. Fernerhin fördert der Wachsanteil die Atmungsfähigkeit durch offene Oberflächenporen. Das Wachs legt sich gleichsam wie ein Netz auf die Oberfläche. Die damit verbundene Oberflächenglättung führt dazu daß das anschließende Bedrucken der Verpackung mit Herkunfts- und Inhaltsangaben wesentlich erleichtert wird. Ferner erhöht das Wachs die Brillanz des Farbtons.

Ein weiteres besonders bevorzugtes Merkmal der Erfindung besteht darin, daß die Pigmentpartikelgröße des Pigmentfarbstoffs zwischen etwa 0,15 und 0,30 x 10⁻⁶ m liegt. Die Pigmentpartikelgröße liegt damit erheblich unter derjenigen üblicher Spritzfarben, die in der Größenordnung von etwa 20 - 30 x 10⁻⁶ m liegen. Durch diese besondere Maßnahme erreicht man eine beträchtlich verbesserte Deckkraft und eine bessere Zerstäubbarkeit der Sprühfarbe, was für die hohe Produktionsleistung von mehreren Hundert Verpackungen pro Minute von besonderem Vorteil ist.

Unmittelbar nach dem Aufsprühen und Trocknen der Farbe kann die Eierverpackung mit den gewünschten Inhalts- und Herkunftsangaben bedruckt werden.

Eine nach der Erfindung ausgebildete Vorrichtung zur Durchführung eines solchen Verfahrens hat eine Entnestungseinrichtung für die aufeinanderfolgende Abgabe von ihre endgültige Farbe noch nicht aufweisenden Eierverpackungen von einem Stapel und die Ablage derselben auf einer Fördereinrichtung in einer mit ihrer Außenseite von der Fördereinrichtung abgewandten Stellung in vorgegebenem, gegenseitigen Abstand, eine Sprühbatterie oberhalb eines ersten Behandlungsabschnittes der Fördereinrichtung für das Aufsprühen der Farbe auf die sich unter der Sprühbatterie hindurch bewegenden Eierverpackungen und mit einer Trockenbatterie oberhalb eines weiteren Behandlungsabschnitts der Fördereinrichtung in Förderrichtung hinter der Sprühbatterie zum schnellen Eintrocknen der aufgesprühten Farbe mittels Wärmeeinwirkung z.B. Infrarotstrahlung und/oder Heißluft. Die Farbe selbst kann selbst unter erhöhter Temperatur, bspw. mittel vorerhitzter Düsen, aufgespritzt werden, was wegen des in der Farbe enthaltenen Wachsanteils nützlich ist und die Verdunstungsgeschwindigkeit des Wassers nach dem Aufsprühen fördert.

Vorzugsweise werden die Eierverpackungen von der Entnestungseinrichtung bis zum ersten Behandlungsabschnitt der Fördereinrichtung in größerem Abstand voneinander und größerer Geschwindigkeit gefördert, als unter der Sprühbatterie und der Trockenbatterie. Dadurch wird der zum Entnesten erforderliche größere Abstand berücksichtigt. Die geringere Fördergeschwindigkeit und der geringere Abstand in der Sprüh- und Trockenbatterie haben den Vorteil der höheren Verweilzeit in der Sprüh- und der Trockenkabine, es stehen also mehr Sprüh- und mehr Trockenzeit zur Verfügung, außerdem sind die Farbverluste zwischen den einzelnen Verpackungen geringer.

Maschinentechnisch läßt sich dies erfindungsgemäß mit Vorteil dadurch erreichen, daß die Eierverpackungen auf ihrem Förderweg vor der Sprühbatterie von einem schneller laufenden Förderband auf ein langsamer laufendes Förderband übergeben werden, welches die Eierverpackungen unter die Sprühbatterie und der Trockenbatterie fördert.

Die Eierverpackungen können nach dem Trocknen der Farbe einen vorzugsweise schneller als das Förderband unter der Sprühbatterie und der Trockenbatterie laufenden dritten Förderband übergeben werden, welchem eine Bedruckungsmaschine zugeordnet ist. Denn dann haben die Eierverpackungen wieder einen wegen der Druckzylinder erforderlichen größeren Abstand voneinander. Die Erfindung bezieht sich ferner auf eine Eierverpackung, welche nach dem zuvor genannten Verfahren hergestellt worden ist. Eine solche Eierverpackung besteht aus einem aus Holzschliff und/oder Altpapier (Papierpulpe) hergestellten Grundkörper, welcher auf seiner Oberfläche eine Sprühfarbschicht trägt, wobei sich die Sprühfarbschicht nur auf der Verpackungsaußenseite des Grundkörpers befindet.

Die Sprühfarbschicht enthält ferner vorzugsweise einen organischen Pigmentfarbstoff bzw. Dispersionsfarbstoff.

Bei einer weiteren Ausgestaltung der Erfindung enthält die Sprühfarbschicht ein wasserlösliches Polymer als Bindemittel.

Von besonderem Vorteil ist insbesondere aus den oben geschilderten Gründen, wenn die Sprühfarbschicht ein Wachs, vorzugsweise ein mikronisiertes Polyäthylenwachs enthält.

Um eine besonders gute Deckung zu erreichen, liegt die Pigmentpartikelgröße der Sprühfarbschicht vorzugsweise zwischen etwa 0,15 und 0,30 x 10⁻⁶ m.

Von Vorteil ist auf der Sprühfarbschicht bereichtsweise eine Druckfarbschicht angeordnet.

Fig. 1 veranschaulicht schematisch eine mögliche Vorrichtung zur Durchführung des erfindungsgemäßen Verfahrens und Fig. 2 schematisch ein Beispiels einer Eierverpackung in Gestalt eines Kartons. Von einer Entnestungseinrichtung 1 werden noch nicht ihre endgültige äußere Farbe aufweisenden, also z.B. graue oder weiße Eierverpackungen (Grundkörper) bestehend aus einem die Eier aufnehmenden Unterteil und einen an diesen angelenkten Deckel im vorgegebenen Abstand voneinander auf einer Fördereinrichtung 2 aufgeklappt mit nach oben weisender Verpackungsaußenseite abgelegt. Der Abstand ist verhältnismäßig groß, so wie er für das Entnesten der Eierverpackungen 6 erforderlich ist und durch die verhältnismäßig hohe Geschwindigkeit eines ersten Förderbandes 5 der Fördereinrichtung 2 unterhalb der Entnestungseinrichtung 1 bestimmt wird. An das erste Förderband 5 schließt sich ein zweites Förderband 10 der Fördereinrichtung an. Über einen ersten Behandlungsabschnitt 10a des Förderbandes 10 befindet sich eine Sprühbatterie 3 zum Aufsprühen von Sprühfarbe auf die Verpackungsaußenseite der gemäß Fig. 2 aufgeklappten Eierver packung 6 zur Bildung einer Sprühfarbschicht 7. Über einem zweiten Behandlungsabschnitt 10b des Förderbandes 10 ist eine Trockenbatterie 4 angeordnet, die eine Anzahl von Infrarotstrahlern und/oder Heißluftgebläse aufweist, um den Wasseranteil der auf die Eierverpackung 6 aufgesprühten Farbschicht 7 möglichst schnell zu verdunsten. Das Förderband 10 läuft langsamer als das Förderband 5. Demzufolge verringert sich der Abstand der Eierverpackungen bei der Übergabe vom ersten Förderband 5 zum zweiten Förderband 10. Die Eierverpackungen 6 werden somit in geringerem Abstand voneinander und langsamer unter der der Sprühbatterie 3 und der Trockenbatterie 4 hindurchbewegt, um eine hinreichende Sprühzeit und Trockenzeit zur Verfügung zu haben. Dadurch, daß die Eierverpackungen 6 auf dem Förderband 10 dichter aneinanderliegen geht beim Besprühen der Eierverpackungen 6 weniger Farbe zwischen den Eierverpackungen 6 verloren. Von dem Förderband 10 werden die besprühten und getrockneten Eierverpackungen 6 dann einem dritten Förderband 11 der Fördereinrichtung 2 übergeben, welches unter einer Bedruckungsmaschine 8 hindurchläuft; in dieser werden die Eierverpackung 6 außen mit den erforderlichen Herkunfts- und Inhaltsangaben versehen. Da das dritte Förderband 11 wiederum schneller läuft als das zweite Förderband 10, werden die Eierverpackungen 6 bei der Übergabe von dem Förderband 10 zu dem Förderband 11 wieder auseinandergezogen, damit sie den für die Druckzylinder der Bedruckungsmaschine 8 erforderlichen Abstand voneinander haben. Danach können die Eierverpackungen 6 mit der gewünschten Farbe einem Vorratslager zugeführt oder für den Versand fertig gemacht werden. Werden Eierverpackungen 6 mit einem anderen Farbton gewünscht, brauchen die Düsen der Sprühbatterie 3 lediglich mit der anderen Farbe beaufschlagt zu werden, so daß eine schnelle Umstellung erfolgt.

### Bezugszeichenliste:

- 1: Entnestungseinrichtung
- 2: Fördereinrichtung
- 3: Sprühbatterie
- 4: Trockenbatterie
- 5: erstes Förderband
- 6: Eierverpackung
- 7: Sprühfarbschicht
- 8: Bedruckungsmaschine
- 9: Stapel
- 10: zweites Förderband
- 10a: erster Behandlungsabschnitt der Fördereinrichtung 2
- 10b: zweiter Behandlungsabschnitt der Fördereinrichtung 2
- 11: dritten Förderband

## Patentansprüche

1. Verfahren zur Herstellung von farbigen Eierverpackungen aus Holzschliff und/oder Altpapier (Papierpulpe), dadurch gekennzeichnet, daß die Eierverpackung ihre endgültige äußere Farbe erst nach der Gießphase durch Aufsprühen einer Farbe nur auf die Verpackungsaußenseite des Verpackungsgrundkörpers erhält und daß der Wasseranteil der Farbe unmittelbar nach dem Aufsprühen durch schnelle Wärmeeinwirkung, z.B. Infrarotstrahlung und/oder Heißluft, verdampft wird.

2. Verfahren nach Anspruch 1, dadurch gekennzeichnet, daß eine einen organischen Pigmentfarbstoff enthaltenden Farbe verwendet wird.

3. Verfahren nach einem der Ansprüche 1 bis 2, dadurch gekennzeichnet, daß eine einen Dispersionsfarbstoff enthaltenden Farbe verwendet wird.

4. Verfahren nach Anspruch 2 oder 3, dadurch gekennzeichnet, daß die Pigmentpartikeln des Pigmentfarbstoffes mit einem Befeuchtungsmittel oberflächenbehandelt sind.

5. Verfahren nach einem der Ansprüche 1 bis 4, dadurch gekennzeichnet, daß die Farbe ein wasserlösliches Polymer als Bindemittel enthält.

6. Verfahren nach einem der Ansprüche 1 bis 5, dadurch gekennzeichnet, daß die Farbe ein Wachs, vorzugsweise ein mikronisiertes Polyäthylenwachs, enthält.

7. Verfahren nach einem der Ansprüche 2 bis 6, dadurch gekennzeichnet, daß die Pigmentpartikelgröße des Pigmentfarbstoffes zwischen etwa 0,15 und 0,30 x 10⁶ m liegt.

8. Verfahren nach einem der Ansprüche 1 bis 7, dadurch gekennzeichnet, daß die Eierverpackungen unmittelbar nach dem Aufsprühen und Trocknen der Farbe bedruckt wird.

9. Vorrichtung zur Durchführung eines Verfahrens nach einem der Ansprüche 1 bis 7, mit einer Entnestungseinrichtung (1) für die aufeinanderfolgende Abgabe von ihre endgültige Farbe noch nicht aufweisenden Eierverpackungen (6) von einem Stapel (9) und die Ablage derselben auf einer Fördereinrichtung (2) in einer mit ihrer Aussenseite von der Fördereinrichtung abgewandten Stellung in vorgegebenem gegenseitigen Abstand, einer Sprühbatterie (3) oberhalb eines ersten Behandlungsabschnittes (10a) der Fördereinrichtung (2) für das Aufsprühen der Farbe auf die sich unter der Sprühbatterie (3) hindurchbewegenden Eierverpackungen und mit einer Trockenbatterie (4) oberhalb eines weiteren Behandlungsabschnittes (10b) der Fördereinrichtung (2) in Förderrichtung hinter der Sprühbatterie (3) zum schnellen Eintrocknen der aufgesprühten Farbe mittels Wärmeeinwirkung, z.B. Infrarotstrahlen und/oder Heißluft.

10. Vorrichtung nach Anspruch 9, dadurch gekennzeichnet, daß die Eierverpackungen (6) von der Entnestungseinrichtung (1) bis zum ersten Behandlungsabschnitt (10a) der Fördereinrichtung (2) in größerem Abstand voneinander und mit größerer Geschwindigkeit gefördert werden als unter der Sprühbatterie (3) und der Trockenbatterie (4).

11. Vorrichtung nach Anspruch 10, dadurch gekennzeichnet, daß die Eierverpackungen (6) auf ihrem Förderweg vor der Sprühbatterie (3) von einem schneller laufenden Förderband (5) auf ein langsamer laufendes Förderband (10) übergeben werden, welches die Eierverpackungen (6) unter der Sprühbatterie (3) und der Trockenbatterie (4) fördert.

12. Vorrichtung nach einem der Ansprüche 9 bis 11, dadurch gekennzeichnet, daß die Eierverpackungen (6) nach dem Trocknen der Farbe einem vorzugsweise schneller als das Förderband (10) unter der Sprühbatterie (3) und der Trockenbatterie (4) laufenden dritten Förderband (11) übergeben wird, welchem eine Bedruckungsmaschine (8) zugeordnet ist.

13. Eierverpackung hergestellt durch ein Verfahren nach einem der Ansprüche 1 bis 8, dadurch gekennzeichnet, daß sie aus einem aus Holzschliff und/oder Altpapier (Papierpulpe) hergestellten Grundkörper (6) besteht, welcher auf seiner Oberfläche eine Sprühfarbschicht (7) trägt und daß sich die Sprühfarbschicht (7) nur auf der Verpackungsaußenseite des Grundkörpers (6) befindet.

14. Eierverpackung nach Anspruch 13, dadurch gekennzeichnet, daß die Sprühfarbschicht (7) einen organischen Pigmentfarbstoff enthält.

15. Eierverpackung nach einem der Ansprüche 13 oder 14, dadurch gekennzeichnet, daß die Sprühfarbschicht (7) einen Dispersionsfarbstoff enthält.

16. Eierverpackung nach einem der Ansprüche 13 bis 15, dadurch gekennzeichnet, daß die Sprühfarbschicht (7) ein wasserlösliches Polymer als Bindemittel enthält.

17. Eierverpackung nach einem der Ansprüche 13 bis 16, dadurch gekennzeichnet, daß die Sprühfarbschicht (7) ein Wachs, vorzugsweise ein mikronisiertes Polyäthylenwachs, enthält.

18. Eierverpackung nach einem der Ansprüche 13 bis 17, dadurch gekennzeichnet, daß die Pigmentpartikelgröße der Sprühfarbschicht (7) zwischen etwa 0,15 und 0,30 x 10⁻⁶ m liegt.

19. Eierverpackung nach einem der Ansprüche 13 bis 18, dadurch gekennzeichnet, daß auf der Sprühfarbschicht (7) bereichsweise eine Druckfarbschicht angeordnet ist.

## Claims

1. A method for manufacturing coloured egg packages from wood pulp and/or waste paper (paper pulp), wherein the egg package receives its final outside colour only after the moulding phase by means of spraying-on a dye and wherein the water content in the dye is evaporated immediately after the spraying-on of the dye, by means of a quick acting heating, e.g. by means of infrared radiation and/or hot air.

2. A method as claimed in claim 1 wherein a dye is employed, which contains an organic pigment material.

3. A method as claimed in claims 1 or 2, wherein a dye is employed, which contains a dispersion pigment material.

4. A method as claimed in claim 2 or 3, wherein the pigment particles in the dye material have been surface-treated with a moistening agent.

5. A method as claimed in any one of the claims 1 to 4, wherein the dye contains a water-soluble polymer as a binder.

6. A method as claimed in any one of the claims 1 to 5, wherein the dye contains a wax, preferably a micronized polyethylene wax.

7. A method as claimed in any one of claims 2 to 6, wherein the pigment particles in the pigment dye particles have a size between ca. 0.15 and 0.30 x 10⁻⁶m.

8. A method as claimed in any one of the claims 1 to 7, wherein the egg packages are printed immediately after spraying and drying of the dye.

9. Apparatus for carrying out a method as claimed in any one of the claims 1 to 7, comprising de-nesting means (1) for the consecutive delivery of egg packages (6) which not yet have their final colour, from a stack (9) and for depositing said packages (6) on a conveyor device (2) with their outside facing away from the said conveyor device and with a pre-determined mutual distance, a spray battery (3) placed above a first processing section (10a) of said conveyor device (2) adapted for the spraying-on of a dye on the egg packages, moving below said spray battery (3) and with a drying battery (4) above a further processing section (10b) of said conveyor device (2) in the moving direction after said spray battery (3), adapted to achieve a rapid drying of the sprayed-on dye by means of heating, such as infrared radiation and/or hot air.

10. Apparatus as claimed in claim 9, wherein the egg packages (6) are transported from said de-nesting device (1) to said first processing section (10a) of the conveyor device (2) with a greater mutual distance and with a higher speed than below the spray battery (3) and the drying battery (4).

11. Apparatus as claimed in claim 10, wherein the egg packages (6) on their way of transport before the spray battery (3) are shifted from a faster moving conveyor belt (5) to a slower moving conveyor belt (10), which moves the egg packages (6) below the spray battery (3) and below the drying battery (4).

12. Apparatus as claimed in any one of the claims 9 to 11, wherein the egg packages (6) after the drying of the dye are shifted to a third conveyor belt, which preferably runs at a higher speed than the conveyor belt (10) below the spray battery (3) and below the drying battery (4), and to which belongs a printing apparatus.

13. Egg package manufactured by means of a method as claimed in any one of claims 1 to 8, wherein it consists of a basic body (6), made from wood pulp and/or waste paper (paper pulp), which carries a sprayed-on coat of dye (7) on its surface and wherein the sprayed-on coat of dye (7) is only placed on the package outer surface of the basic body (6).

14. Egg package as claimed in claim 13, wherein the sprayed-on coat of dye (7) contains an organic pigment colouring material.

15. Egg package as claimed in claim 13 or 14, wherein the sprayed-on coat of dye (7) contains a dispersion colouring material.

16. Egg package as claimed in any one of claims 13 to 15, wherein the sprayed-on coat of dye (7) contains a water-soluble polymer as a binder.

17. Egg package as claimed in any one of claims 13 to 16, wherein the sprayed-on coat of dye (7) contains a wax, preferably a micronized poly-ethylene wax.

18. Egg package as claimed in any one of claims 13 to 17, wherein the particle size of the pigment particles in the sprayed-on coat of dye (7) is between ca. 0.15 and 0.30 x 10⁻⁶m.

19. Egg package as claimed in any one of claims 13 to 18, wherein in certain areas of the sprayed-on coat of dye (7), a printed colour layer is provided.

## Revendications

1. Procédé de fabrication d'emballages à oeufs, colorés, en pâte mécanique et/ou en vieux papiers (pâte vieux papiers), caractérisé par le fait que l'emballage à oeufs ne reçoit sa couleur extérieure définitive qu'après l'opération de moulage, par pulvérisation d'une couleur sur la face extérieure de l'emballage seulement et que la fraction d'eau de la couleur est évaporée immédiatement après pulvérisation par action rapide de la chaleur, par exemple par rayonnement infrarouge et/ou par air chaud.

2. Procédé selon la revendication 1, caractérisé par le fait que l'on utilise une couleur contenant un pigment organique.

3. Procédé selon l'une des revendications 1 à 2, caractérisé par le fait que l'on utilise une couleur contenant un colorant dispersé.

4. Procédé selon l'une des revendications 2 ou 3, caractérisé par le fait que les particules du pigment sont traitées en surface au moyen d'un agent de mouillage.

5. Procédé selon l'une des revendications 1 à 4, caractérisé par le fait que la couleur contient comme liant, un polymère soluble dans l'eau.

6. Procédé selon l'une des revendications 1 à 5, caractérisé par le fait que la couleur contient une cire, de préférence une cire de polyéthylène réduite en particules micrométriques.

7. Procédé selon l'une des revendications 2 à 6, caractérisé par le fait que la dimension des particules du pigment est comprise entre 0,15 et 0,30 x 10⁻⁶m.

8. Procédé selon l'une des revendications 1 à 7, caractérisé par le fait que les emballages à oeufs reçoivent une impression immédiatement après la pulvérisation et le séchage de la couleur.

9. Dispositif pour la mise en oeuvre d'un procédé selon l'une des revendications 1 à 7, comportant un dispositif de prélèvement (1) pour distribuer successivement, à partir d'une pile (9), des emballages à oeufs (6) qui ne présentent pas encore leur couleur définitive et déposer ceux-ci à distance les uns des autres sur un dispositif de transport (2), dans une position telle que leur face extérieure soit éloignée du dispositif de transport, un poste de pulvérisation (3) situé au-dessus d'un premier tronçon de traitement (10a) du dispositif de transport (2) et destiné à la pulvérisation de la couleur sur les emballages à oeufs qui se déplacent sous le dispositif de pulvérisation (3) ainsi qu'un poste de séchage (4) situé au-dessus d'une autre partie de traitement (10b) du dispositif de transport (2), en aval du poste de pulvérisation (3) dans la direction de transport, et destiné au séchage rapide de la couleur pulvérisée par action de chaleur, par exemple de rayonnement infrarouge et/ou d'air chaud.

10. Dispositif selon la revendication 9, caractérisé par le fait que, du dispositif de prélèvement (1) jusqu'à la première partie de traitement (10a) du dispositif de transport (2), les emballages à oeufs (6) sont transportés avec une distance entre eux plus importante et une vitesse plus élevée que sous le poste de pulvérisation (3) et le poste de séchage (4).

11. Dispositif selon la revendication 10, caractérisé par le fait que les emballages à oeufs (6), sur leur trajet en amont du poste de pulvérisation (3), sont transférés d'une bande transporteuse (5) à avance rapide vers une bande transporteuse (10) à avance plus lente qui transporte les emballages à oeufs (6) sous le poste de pulvérisation (3) et le poste de séchage (4).

12. Dispositif selon l'une des revendications 9 à 11, caractérisé par le fait que les emballages à oeufs (6), après séchage de la couleur, sont transférés sur une troisième bande transporteuse (11) qui, de préférence est plus rapide que la bande transporteuse (10) sous le poste de pulvérisation (3) et le poste de séchage (4) et est associée à une machine à imprimer (8).

13. Emballage à oeufs fabriqué conformément à un procédé selon l'une des revendications 1 à 8, caractérisé par le fait qu'il est formé d'un éléments de base (6) en pâte mécanique et/ou en vieux papiers (pâte vieux papiers) qui comporte sur sa surface une couche colorée (7) pulvérisée et que la couche colorée (7) pulvérisée est uniquement sur la face extérieure de l'élément de base (6).

14. Emballage à oeufs selon la revendication 13, caractérisé par le fait que la couche colorée (7) pulvérisée contient un pigment organique.

15. Emballage à oeufs selon l'une des revendications 13 ou 14, caractérisé par le fait que la couche colorée (7) pulvérisée contient un colorant dispersé.

16. Emballage à oeufs selon l'une des revendications 13 à 15, caractérisé par le fait que la couche colorée (7) pulvérisée contient comme liant un polymère hydrosoluble.

17. Emballage à oeufs selon l'une des revendications 13 à 16, caractérisé par le fait que la couche colorée (7) pulvérisée contient une cire, de préférence une cire de polyéthylène réduit en particules micrométriques.

18. Emballage à oeufs selon l'une des revendications 13 à 17, caractérisé par le fait que la dimension de particule de la couche colorée (7) pulvérisée est comprise entre 0,15 et 0,30 x 10⁻⁶m environ.

19. Emballage à oeufs selon l'une des revendications 13 à 18, caractérisé par le fait qu'une couche colorée imprimée est appliquée par endroits sur la couche colorée (7) pulvérisée.
